# EUROPÄISCHE PATENTSCHRIFT

(11) **EP 0 653 302 B1**
(45) Veröffentlichungstag und Bekanntmachung des Hinweises auf die Patenterteilung: **28.04.1999**
(21) Anmeldenummer: 94810569.7
(22) Anmeldetag: 30.09.1994
(51) Int. Cl.: B41F 31/00

(54) **Farbauftragwalzendrehzahlsteuerung für Offsetrotationsdruckmaschinen**
Speed adjusting device for form rollers in a rotary offset printing press
Dispositif pour contrôler la vitesse d'un rouleau encreur dans une machine à imprimer rotative offset

(30) Priorität: 15.10.1993 DE 4335282
(43) Veröffentlichungstag der Anmeldung: 17.05.1995
(73) Patentinhaber: Maschinenfabrik Wifag, CH-3001 Bern (CH)
(72) Erfinder: Gertsch, Peter, CH-3145 Niederscherli/Bern (CH); Imhof, Robert, CH-3014 Bern (CH); Andreas, Zahnd, CH-3052 Zollikofen/Bern (CH)

(56) Entgegenhaltungen:
- DE-A- 3 239 114
- DE-A- 3 825 517
- DE-U- 9 215 906
- US-A- 4 428 288

## Beschreibung

Gegenstand der Erfindung ist ein Verfahren zur Steuerung des Ablaufes einer angetriebenen Farbauftragwalze nach dem Oberbegriff des Patentanspruchs 1 sowie eine Vorrichtung zur Durchführung des Verfahrens nach dem Oberbegriff des nebengeordneten Patentanspruchs 3.

Aus der DE-OS 38 25 517 ist ein Druckwerk mit einer Farbauftragwalzenzustellung bekannt, bei welchem im Laufe des Betriebes oder auch durch äussere Eingriffe auftretende Änderungen des Durchmessers der Farbauftragwalze dadurch kompensiert werden, dass die in zwei Walzenschlössern gelagerte Farbauftragwalze selbsttätig gegen den Formzylinder zugestellt bezw. von diesem abgestellt wird, so kann die Anpresskraft als Funktion der Achsabstände der beiden Walzen und damit die Breite des Auftragstreifens, also des Streifens, auf dem sich Walze und Zylinder berühren, konstant gehalten werden. Die Regelung der Zu- und Abstellbewegung erfolgt dabei mit Hilfe eines Rechners, der in Abhängigkeit vom Abstand der Walzenachse von der Zylinderachse entsprechende Steuerimpulse an Verstellspindeln gibt. Das bei diesem Druckwerk als Stellwertgeber dienende potentiometer kann auch durch eine Druckmeßdose ersetzt werden, die einen Meßwert für den Anstelldruck der Farbwerkswalze an den Formzylinder liefert. Auf diese Weise können Durchmesseränderungen der Farbauftragwalze ausgeglichen werden, die beispielsweise dadurch entstehen, daß sich die Walze im Betrieb aufgrund der Walkarbeit zwischen ihrem nachgiebigen Belag und der Druckform erwärmt, oder auch dadurch, daß die Walze zur Egalisierung der Oberfläche um ein geringes Maß dünner geschliffen wurde. Nicht kompensieren läßt sich mit dieser Anordnung jedoch die unterschiedliche Umfangsgeschwindigkeit zwischen Farbauftragwalze und Formzylinder, die durch Änderungen des Auftragwalzendurchmessers bedingt wird, solange Farbauftragwalze und Formzylinder, wie dies allgemein üblich ist, von einem gemeinsamen Antrieb mit festem Übersetzungsverhältnis angetrieben werden. Durch diesen mangelnden Ausgleich der Umfangsgeschwindigkeiten wird nicht nur eine zusätzliche Erwärmung und damit auch zusätzliche Vergrößerung des Walzendurchmessers bewirkt, sondern auch ein verstärkter Verschleiß der Walzenoberfläche, da diese wegen der unterschiedlichen Geschwindigkeiten mit vergrößertem Schlupf oder Gleiten auf dem Formzylinder läuft.

Ferner ist aus dem deutschen Gebrauchsmuster 92 15 906.0 ein Farbwerk bekannt, bei welchem die Farbauftragswalze auf zwei Schwenkhebeln gelagert ist, die mit einem Ende um eine zur Formzylinderachse parallele gestellfeste Achse schwenkbar sind, in der Mitte zwischen sich die Auftragwalze tragen und mit dem anderen Ende gegen verstellbare Anschläge abgestützt sind. Nachgiebige Anpreßanordnungen drücken die anderen Enden der beiden Hebel gegen die verstellbaren Anschläge. Um zu verhindern, daß sich die Auftragstreifenbreite, also die Breite des Streifens, auf dem die Walze den Zylinder berührt, in Abhängigkeit von Durchmesseränderungen infolge von Erwärmung ändert, wird hier die Temperatur der Walzenoberfläche gemessen und die erwähnten verstellbaren Anschläge werden mit Hilfe von durch einen Rechner ermittelten Stellsignalen im Sinne eines Konstanthaltens der Streifenbreite verstellt. Das Problem der unterschiedlichen Umfangsgeschwindigkeiten wird auch bei dem Farbwerk nach diesem Gebrauchsmuster nicht berücksichtigt.

Die europäischen Patentanmeldung 406 737 schlägt vor, zur Verringerung des bei konstantem Walzendurchmesser aufgrund der Flächenberührung notwendig auftretenden Schlupfes zwischen Walze und Zylinder den Außendurchmesser der elastischen Umfangsschicht der Farbauftragwalze bei gleicher Drehzahl von Walze und Zylinder auf 99 % des Durchmessers des gleich großen Formzylinders zu reduzieren. Da alle Parameter konstant bleiben, wird eine Anpassung der Umfangsgeschwindigkeit der Auftragwalze an unterschiedliche Durchmesser der letzteren nicht erreicht.

Ein gattungsgemässes Verfahren und ein gattungsgemässes Druckwerk sind aus der DE-OS 32 39 114 A1 bekannt.

In der US-PS 4'428'288 ist beispielsweise eine Flexo-Druckmaschine mit einem Regelverfahren offenbart. Bei dieser bekanntgewordenen Vorrichtung misst ein Tachometer die Geschwindigkeit eines Plattenzylinders und erzeugt dabei ein variables Steuerungssignal zur Geschwindigkeitssteuerung eines einer in Wirkverbindung stehenden Farbwalze antreibenden Motors. Damit soll, zur Verbindung der Oberflächenabnutzung der gegenseitig in direkter Wirkverbindung stehenden Zylindern, die Umfangsgeschwindigkeit zwischen Plattenzylinder bezw. dessen äusserstem Umfang und der Farbübertragungswalze ausgeglichen werden.

Die Aufgabe der vorliegenden Erfindung besteht nun darin, ein Regelverfahren und ein Farbwerk zu schaffen, durch welche es möglich ist, bei sich ändernden Durchmesser der Farbauftragwalze z.B. infolge Erwärmung oder Abnutzung die vom Sollwert abweichende Geschwindigkeit der Farbauftragwalze und vorzugsweise auch Änderungen der Auftragstreifenbreite zwischen der eine welchelastische Oberfläche aufweisenden Farbauftragwalze und dem Formzylinder selbsttätig auszugleichen.

Die Erfindung löst die Aufgabe, ein Regelverfahren und ein Farbwerk zu schaffen, durch welche es möglich ist, bei sich ändernden Durchmesser der Farbauftragwalze z.B. infolge Erwärmung oder Abnutzung die vom Sollwert abweichende Geschwindigkeit der Farbauftragwalze und vorzugsweise auch Änderungen der Auftragstreifenbreite zwischen der eine weichelastische Oberfläche aufweisenden Farbauftragwalze und dem Formzylinder selbsttätig auszugleichen.

Die hier auszugleichenden Abweichungen der Umfangsgeschwindigkeit der Auftragswalze gegenüber dem Formzylinder sind zwar klein, spielen aber für den Verschleiß und den Farbauftrag eine Rolle. Ebenso sind die Verstellwege, die erforderlich sind, um durch Veränderung der Lage der Walzenachse den Andruck der Auftragwalze gegen die Druckform konstant zu halten, nicht groß.

In Bezug auf die Regelung der Umfangsgeschwindigkeit der Auftragwalze ist noch darauf hinzuweisen, daß diese Umfangsgeschwindigkeit nicht immer ganz exakt gleich der Umfangsgeschwindigkeit des Formzylinders sein muß, da oft der aufgrund der nicht gegen Null gehenden Auftragstreifenbreite zwischen Auftragwalze und Formzylinder unvermeidbare Schlupf durch eine geringfügige Änderung der Umfangsgeschwindigkeit der Auftragwalze gegenüber der des Formzylinders verringert werden kann. Der Sollwert für die Umfangsgeschwindigkeit der Auftragswalze ist somit nicht notwendig gleich dem Ist-Wert der Umfangsgeschwindigkeit des Formzylinders. Er wird am einfachsten empirisch ermittelt.

Erfindungsgemäss erfolgt die Lösung dieser Aufgabe durch die kennzeichnenden Merkmalskombinationen der unabhängigen Ansprüche 1 und 3.

Wenn hier von der Umfangsgeschwindigkeit des Formzylinders gesprochen wird, so ist damit natürlich die Umfangsgeschwindigkeit der Oberfläche der Druckform auf dem Formzylinder gemeint.

Wenn das Druckwerk mit konstanter Geschwindigkeit läuft, kann die Umfangsgeschwindigkeit des Formzylinders als Konstante in den Rechner eingegeben werden. Ist dies jedoch nicht der Fall beispielsweise infolge von Schwankungen in der Netzspannung, so wird zweckmäßig die Umfangsgeschwindigkeit des Formzylinders bzw. die diesem proportionale Drehzahl als elektrisches Signal in den Rechner eingeführt.

Die Erfindung erlaubt es also, die Umfangsgeschwindigkeit der Auftragwalze, die in der Regel zu Beginn der Druckproduktion vorgewählt wird, während der gesamten Druckproduktion konstant zu halten, unabhängig von der mit laufender Betriebszeit zunächst ansteigenden Oberflächentemperatur der Auftragwalze.

Die Umfangsgeschwindigkeit der Farbauftragwalze kann gemäß der Erfindung durch Erfassen der Drehzahl der Walze und des Durchmessers derselben erfaßt werden. Der Durchmesser derselben wird hierbei zweckmäßig in Abhängigkeit von der Verstellposition der Auftragwalze in Bezug auf den Druckzylinder ermittelt.

Die Regelung der Drehzahl der Farbauftragwalze muß nicht als lineare Funktion von deren Durchmesser erfolgen. Der Zusammenhang kann hier auch als nicht-lineare Funktion in den Rechner eingegeben werden.

Die Drehzahl der Farbauftragwalze kann auch zusätzlich als Funktion der Shorehärte des Belages der Farbauftragwalze geregelt werden. Je härter der Belag, umso geringer wird auch der Druckstreifen zwischen Walze und Zylinder und umso geringer kann damit auch eine eventuell vorteilhafte geringfügige Verringerung der Umfangsgeschwindigkeit der Auftragwalze gegenüber der des Druckzylinders werden.

Bei der gemäß Anspruch 3 bevorzugten Ausführungsform der Erfindung, bei welcher die Auftragwalze, wie bekannt, auf zwei Schwenkhebeln gelagert ist, und durch Verschwenken derselben gegen den Druckzylinder angestellt werden kann, wird gemäß dem Kennzeichen des Anspruchs 3 die Anpreßkraft gemessen, mit der die Auftragwalze gegen den Formzylinder gedrückt wird.

Wenn auch diese Ausführungsform bevorzugt wird, kann die Regelung der Auftragstreifenbreite im Zusammenhang mit der Regelung der Umfangsgeschwindigkeit der Auftragwalze auch dann erfolgen, wenn die Walze auf zwei Schlitten im Maschinengestell verschiebbar gelagert ist, wie dies in der deutschen Patentschrift 38 25 517 im einzelnen beschrieben ist.

Ist das Druckwerk nicht nur mit einer Regelung der Walzenumfangsgeschwindigkeit, sondern auch mit einer Regelung der Walzenanstellung ausgerüstet, so hat dies den wesentlichen Vorteil, daß auch Farbauftragwalzen mit unterschiedlichen Shorehärten der Walzenoberfläche oder mit unterschiedlichen Walzendurchmessern verwendet werden können, wie sie beispielweise durch das Abschleifen verschmutzter oder abgelaufener Auftragwalzenoberflächen entstehen.

Die Anpreßkraft bzw. die davon abhängige Auftragstreifenbreite sowie die Umfangsgeschwindigkeit der Farbauftragwalze werden selbstverständlich so geregelt, daß weder eine unkrontrollierte Druckfarbenübertragung noch gleichzeitig ein unerwünschter Abrieb zwischen Druckformoberfläche und Auftragwalzenoberfläche stattfindet.

In gegenständlicher Hinsicht bildet die Erfindung das Druckwerk gemäß dem Oberbegriff des Anspruchs 3 wie es aus der deutschen Patentschrift 38 25 517 oder der Gebrauchsmusterschrift 9 215 906 beschrieben ist, gemäß dem Kennzeichen dieses Anspruches weiter. Es genügt hierbei, daß der Antrieb der Farbauftragwalze nur in geringem Umfang stufenlos regelbar ist, da die zu erwartenden Änderungen des Durchmessers dieser Walze, an diesem gemessen, gering sind.

Um den Antrieb der Farbauftragwalze unabhängig vom Antrieb des Plattenzylinders regeln zu können, kann gemäß einer ersten bevorzugten Ausführungsform der Erfindung die Farbauftragwalze durch einen gesonderten Motor mit vom Rechner gesteuerter regelbarer Drehzahl vorgesehen sein. Eine solche Ausbildung wird besonders einfach, da ein mechanisches Regelgetriebe entfällt. Sie weicht jedoch stärker von der konventionellen Ausführungsform ab, bei welcher der Plattenzylinder und die Auftragwalze durch Zahnradgetriebe in Triebverbindung stehen.

Gemäß einer anderen bevorzugten Ausführungsformform der Erfindung, bei welcher der Plattenzylinder und die Farbauftragwalze von einem gemeinsamen Antrieb angetrieben werden, ist im Antriebsstrang zur Farbauftragwalze vor dieser ein vom Rechner gesteuertes stufenloses Regelgetriebe angeordnet.

Regelgetriebe der hier infrage kommenden Art können kraft-oder formschlüssig sein; wenn auch kraftschlüssige Getriebe einfach in der Steuerung sind, so wird man ein Formschlußgetriebe vorziehen, da es geringerem Verschleiß unterliegt.

Das Regelgetriebe kann ein Differentialgetriebe z.B. in Form eines Planetengetriebes sein. Das Differentialgetriebe kann aber auch ein Innenzahnradgetriebe sein, bei welchem ein innen verzahntes Hohlrad mit einem Zahnritzel kämmt, wobei die Teilkreise von Ritzel und Hohlrad einen sehr geringen Unterschied aufweisen sollen. Läßt man in einem solchen Getriebe den Eingriffspunkt mit sehr kleiner Drehzahl umlaufen, so läßt sich hierdurch die gewünschte geringe Änderung der Umfangsgeschwindigkeit der Auftragwalze bequem erreichen. Das Innenzahnradgetriebe kann insbesondere ein sogenanntes "Harmonic-Drive-Getriebe" sein.

Die Korrektwelle des Differentialgetriebes, also bei einem Innenzahnradgetriebe die Welle, die den Eingriffspunkt der beiden Zahnräder umlaufen läßt, wird hierbei vorteilhaft von einem Hilfsmotor angetrieben, dessen Drehzahl vom Rechner gesteuert ist.

Dem Grunde nach kann anstelle eines Differentialgetriebes auch ein anderes Regelgetriebe mit stufenloser Regelung verwendet werden. Da die zu regelnde Umfangsgeschwindigkeit aber recht genau und nur in einem geringen Bereich geregelt werden muß, bietet sich hier ein Differentialgetriebe als besonders vorteilhaft an.

Für besonders vorteilhaft wird die Ausbildung des Druckwerks gemäß dem Anspruch 11 angesehen. Hierbei stellen im Prinzip die Schwenkhebel Balken dar, die in ihrer Mitte die Auftragwalzenachse tragen, an einem Ende auf der nachgiebigen Anpreßvorrichtung und am anderen Ende auf der Lagerung im Maschinengestell gelagert sind. Mißt man hier die Lagerkraft im Maschinengestell mittels einer Kraftmeßanordnung, so ist der Meßwert direkt proportional der Anpreßkraft der Auftragwalze gegen die Druckform. Auch hier ist der Formzylinder vorteilhaft ortsfest im Druckwerk gelagert. Die von der Kraftmeßdose laufend erfaßten Anpreßkräfte werden als Ist-Werte einem mit Soll-Werten versehenen Rechner zum Vergleichen zugeführt. Abweichende Ist-Werte erzeugen im Rechner zum Verstellen des jeweiligen Schwenkhebels ein Signal, das über geeignete Verbindungsleitungen einem Gleich- oder Wechselstrommotor des Verstellanschlages zugeführt wird. Durch das Verstellen des Verstellanschlages wird der Schwenkhebel mit der darin gelagerten Farbauftragwalze um die Schwenkhebeldrehachse vom oder zum benachbarten Formzylinder geschwenkt. Die Anpreßkraft der Farbauftragwalze an den Plattenzylinder kann über den Zentralrechner der Druckmaschine voreingestellt werden, bzw. durch den Leitstand und/oder ein geeignetes Servicegerät beeinflußt werden.

Die Kraftmeßdose kann, wie gesagt, im Gestell angeordnet sein, so daß sie den Lagerdruck der Schwenkhebel in deren gestellfester Lagerung mißt; die Kraftmeßdose kann aber auch beispielsweise im Schwenkhebel sitzen und den Lagerdruck der Welle der Farbauftragwalze messen.

Anstelle von Kraftmeßdosen können auch Kraftmeßlager oder andere geeignete Kraftmesser zur Aufnahme der Lagerkraft und damit indirekt der Anpreßkraft der Auftragwalze gegen den Formzylinder verwendet werden.

Weitere vorteilhafte Ausführungsformen der Erfindung sind in den weiteren Ansprüchen 14 bis 18 gekennzeichnet.

Zur Bestimmung der Geschwindigkeitskorrekturgröße für die Farbauftragwalze können die Umfangs-Geschwindigkeiten der Farbauftragwalze und des Formzylinders mit jeweils einem Tachometer erfaßt und über Verbindungsleitungen einem Rechner zugeführt werden. Auch kann aus dem Abstand der Achse der Farbauftragwalze zum Abrollpunkt mit dem Formzylinder und der Drehzahldifferenz des Formzylinders zur Farbauftragwalze die Geschwindigkeitskompensation in Form eines Steuersignales gebildet werden, das als Soll-Wert über eine Verbindungsleitung an die Stelleinrichtung für den Hilfsmotor bzw. das Regelgetriebe der Farbauftragwalze abgegeben wird.

Die Soll-Ist-Wert-Geschwindigkeitsregelung der Farbauftragswalze kann auch vor Ort in einem eigenen Regelkreis durchgeführt werden.

Eine weitere vorteilhafte Ausgestaltung der Erfindung besteht darin, daß dem der Farbauftragwalze oder dem Regelgetriebe zugeordneten Hilfsantriebsmotor eine, über den Zentralrechner festgelegte, gegenüber dem Hauptantrieb parallele oder veränderte Hochlaufkurve zur Anpassung der Umfangsgeschwindigkeit der Farbauftragwalze über die entsprechenden Verbindungsleitungen zugeordnet werden kann.

Alle diese Ausführungsformen erlauben auch eine Anwendung, insbesondere bei ein- oder mehrseitenbreiten Druckmaschinen, wo die Anpreßkraft zwischen der Farbauftragwalze und dem dazugehörenden Formzylinder direkt von der Anzahl der für die jeweilige Druckproduktion notwendigen Druckformen abhängig ist.

Gegebenenfalls kann der der Farbauftragwalze oder dem Unter-bzw. Übersetzungsgetriebe zugeordnete Hilfsantriebsmotor unabhängig vom Hauptantrieb genutzt werden, so daß beispielsweise ein Waschvorgang oder ein Voreinfärben der Farbauftragwalze vorgenommen werden kann.

Zur Vermeidung zusätzlicher Erwärmung der Farbauftragwalze beim Abschwenken der Farbauftragwalze vom Formzylinder gegen das Schwenkrakel und die Farbkastenwalze (nicht dargestellt) ist das farbdosierende Schwenkrakel vorteilhaft auf Arbeitszylinder, die auf das Schwenkrakel bzw. die Farbauftragwalze einen konstanten Druck aufweisen, gelenkig abgestellt. Dabei versteht sich, daß die im Farbkasten gelagerte Farbkastenwalze oder der Farbkasten als Ganzes mit bekannten Mitteln ortsverstellbar angeordnet ist.

Nachstehend werden Ausführungsbeispiele der erfindungsgemäßen Vorrichtung anhand der Zeichnungen näher beschrieben.

Dabei sind die wesentlichen genannten Bauteile oder Elemente der Vorrichtung, die zur Einstellung der Anpreßkraft der Farbauftragwalze an den Formzylinder notwendig sind, jeweils doppelt vorhanden, jedoch nur einfach dargestellt oder beschrieben. Es zeigen:
- Fig. 1: einen Ausschnitt einer Seitenansicht eines schematisch darstellten Farbwerkes einer Rotationsdruckmaschine mit einer erfindungsgemäßen regelbaren Farbwalzenan- und -abstellung;
- Fig. 2: das schematische Daten- und Kraftflußbild der erfindungsgemäßen regelbaren Farbwalzenverstellung aus Sicht "A" gem. Fig. 3;
- Fig. 3: die schematische Draufsicht auf Fig. 1 und Fig. 2;
- Fig. 4: in gleicher Darstellung wie Fig. 1 einen weiteren Farbwalzenantrieb;
- Fig. 5: das schematische Daten- und Kraftflußbild mit dem weiteren Farbwalzenantrieb aus Sicht "A" gem. Fig. 6; und
- Fig. 6: die schematishe Draufsicht auf Fig. 4 und Fig. 6.

Der in Fig. 1 schematisch von der Seite dargestellte Ausschnitt eines Druckwerkes einer Offsetrotationsdruckmaschine weist einen Gummituchzylinder 14 auf, an welchen ein eine Druckform aufnehmender Formzylinder 2 angestellt ist. Diesem Formzylinder 2 ist ein bekanntes Feuchtwerk (nicht dargestellt) zugeordnet, welches Feuchtmittel auf die Druckform überträgt. Weiter ist an dem Gummituchzylinder 14 ein Gegendruckzylinder 42 - teilweise dargestellt - angestellt. Die zu bedruckende Bedruckstoffbahn 41 wird zwischen Gummituchzylinder 14 und Gegendruckyzlinder 42 hindurchgeführt und bedruckt.

In Kontakt mit dem gestellfest gelagerten Formzylinder 2 steht auch eine Farbauftragwalze 1, die eine weichelastische Oberfläche aufweist. Auf diese Farbauftragwalze 1 wird mit einer Farbkastenwalze (nicht dargestellt) ein über die ganze Breite der Farbauftragwalze 1 ein konstantes Maß aufweisender, vordosierter Farbfilm 43 aufgetragen, dessen Dicke um ein Vielfaches größer ist als die des auf den Formzylinder 2 übertragenden Farbfilmes.

Der von der Farbkastenwalze auf die Farbauftragwalze 1 aufgetragene vordosierte Farbfilm 43 wird mit einem unmittelbar nachgeordneten Schwenkrakel 24 auf eine vorbestimmte Farbdicke abgestreift und an den auf der Farbauftragwalze abrollenden und die Druckform tragenden Formzylinder 2 übertragen. Zur Feindosierung des Farbfilmes 43 wird das Schwenkrakel 24 beispielsweise durch einen bekannten Schwenkrakelantrieb auf der Manteloberfläche der Farbauftragwalze 1 um einen Winkel in eine Schwenkbewegung versetzt. Gleichzeitig wird das Schwenkrakel mittels Arbeitszlyinder 26 mit konstantem Druck gegen die Mantelobefläche der Farbauftragwalze 1 gedrückt.

Die Farbauftragwalze 1 ist drehbar in einem Schwenkhebel 12 gelagert. Der Schwenkhebel 12 ist um eine zur Farbauftragwalze 1 parallele Achse am Gestell der Druckmaschine drehbar gelagert. Im Drehpunkt des Schwenkhebels 12 ist zur Aufnahme der Anpreßkraft zwischen dem Formzylinder 2 und der Farbauftragwalze 1 eine Kraftmeßdose 20 angeordnet, welche die vom Schwenkhebel auf das Gestell übertragene Kraft mißt. Am gegenüberliegenden freien Ende des Schwenkhebels 12 ist ein hydraulischer Arbeitszylinder 23 angelenkt, der den Schwenkhebel 12 gegen einen Verstellanschlag 22 so stark drückt, daß er immer am Verstellanschlag anliegt.

Der Verstellanschlag 22 der ortsfest am Maschinengestell befestigt ist, weist eine elektrisch verstellbar Spindel 22a auf, deren Lage die Anpreßkraft der Farbauftragwalze 1 gegen den Formzylinder begrenzt.

Die die Auftragstreifenbreite bestimmende, durch die Anpreßkraft bewirkte Abflachung der Farbauftragwalze 1 im Abrollbereich mit dem Formzylinder 2 wird bei sich veränderndem Durchmesser der Farbauftragwalze 1 durch Verstellen des Schwenkhebels 12 konstant gehalten. Dazu wird die Anpreßkraft indirekt über die Kraftmeßdose 20 gemessen und über die Verbindungsleitung 21 dem Rechner 19 zugeführt. Dieser vergleicht die Ist-Werte mit den im Rechner 19 gespeicherten Soll-Werten und gibt dementsprechend ein umgerechnetes Stellsignal über die Verbindungsleitung 30 dem regelbaren Verstellanschlag 22, der durch Drehen der Gewindespindel 22a den Schwenkhebel 12 entsprechend verstellt. So wird die Auftragstreifenbreite 45 konstant gehalten.

Weitere Stellsignale zur Beeinflussung der Anpreßkraft können auch vom Zentralrechner 36, dem Leitstand 35 und/oder einem Service- und Testgerät 37 über die Verbindungsleitungen 38, 39, 40 an den Verstellanschlag gegeben werden.

Fig. 2 zeigt den Datenfluß und den Kraftfluß zur Geschwindigkeitsregelung der Farbauftragwalze 1 entsprechend der Darstellung in Fig. 1. Der vom Gummizylinder 14 angetriebene Formzylinder 2 und die über ein Unter- bzw. Übersetzungsgetriebe 5 bzw. Zwischenzahnradpaar 4 angetriebene Farbauftragwalze 1 weisen, koaxial auf ihrer Drehachse angeordnet, je einen Tachogenerator 17, 18 zur Aufnahme ihrer Ist-Drehzahlen auf, welche über Verbindungsleitungen 27, 28 einem Rechner zugeführt werden. Die im Drehpunkt des Schwenkhebels 12 angeordnete Kraftmeßdose 20 erfaßt eine resulierende Ist-Anpreßkraft-Komponente zwischen dem Formzylinder 2 und der Farbauftragwalze 1. Dieser Wert wird über eine Verbindungsleitung 21 dem Rechner 19 zugeleitet. Zur Erfassung des IstWertes der Drehzahl der Verstellwelle 6 des Differentialgetriebes 5 ist dem Hilfsmotor 8 ebenfalls ein Tachogenerator 16 zugeordnet, dessen Meßwerte über die Verbindungsleitung 21 dem Rechner 19 zugeleitet werden.

Aus dem Verstellweg der geeichten Spindel 22a des Verstellanschlages 22 und den Hebelverhältnissen zwischen dem Drehpunkt des Hebels 12 zur Drehachse der Farbauftragwalze 1 bzw. zum Abstand der Spindelachse der Spindel 22a wird vom Rechner 19 die neue Verstellposition der Farbauftragwalze 1 errechnet. Der Abstand der Drehachse der neuen Verstellposition der Farbauftragwalze 1 zum Abrollpunkt mit dem Formzylinder 2 ergibt den neuen Wirkradius bzw. -umfang der Farbauftragwalze 1. Aus den im Rechner 19 abgespeicherten Ist-Drehzahlen der Farbauftragwalze 1 und des Formzylinders 2 sowie der neuen Verstellpositon der Farbauftragwalze 1 errechnet sich der neue Drehzahlkompensationsfaktor zur Erhaltung des Soll-Wertes der Umfangsgeschwindigkeit der Farbauftragwalze 1, der als Steuersignal an den Hilfsmotor 8 über die Verbindungsleitung 29 bzw. Regelkreis 44 weitergeleitet wird.

Dem Hilfsantriebsmotor 8 ist zur Erzielung einer besseren Regeldynamik der Farbauftragwalze 1, zur Einhaltung der Soll-Umfangsgeschwindigkeit ein eigener Regelkreis 44 zugeordnet.

Die Drehzahl des Hilfsmotors 8 kann über den Zentralrechner 36 und/oder den Leitstand 35 bzw. ein Fremdgerät als Servicegerät 37 über die Verbindungsleitung 38, 39, 40 durch einen Bediener-Soll-Wert zusätzlich eingestellt werden.

Fig. 3 zeigt schematisch den mechanischen Antrieb der Farbauftragwalze 1. Auf den Wellenzapfen 17 des Formzylinders 2, der drehbar in der Wand 11 des Druckwerkes gelagert ist, ist ein Zahnrad 3 drehfest aufgesteckt, das vom Hauptantrieb der Druckmaschine über das Zahnrad 13 des Gummituchzylinders 14 mit gleicher Geschwindigkeit angetrieben wird. Das Zahnrad 3 kämmt mit dem Zahnrad 5.1 auf der Antriebsseite eines verstellbaren Differentialgetriebes 5. Das auf der Abtriebseite mit geringfügig verstellbarer Drehzahl drehende Zahnrad 5.2 des Differentialgetriebes 5 kämmt mit einem Rad des Zwischenzahnradpaars 4. Das Zwischenzahnradpaar 4 ist drehbar koaxial auf der mit einem Meßwertaufnehmer 20 versehenen Achse des Schwenkhebels 12 gelagert und kämmt mit dem Zahnrad 10, das drehfest auf dem Zapfen der Farbauftragwalze 1 aufgesetzt ist.

Die örtliche Anbringung des Meßaufnehmers 20 und/oder des Zahnradpaares 4 können auch anders sein.

Zur Verstellung der Geschwindigkeit der Farbauftragwalze 1 dreht das Antriebszahnrad 5.2 gegenüber dem Antriebszahnrad 5.1 beschleunigt oder verzögert. Das bewirkt der geregelte Hilfsantriebsmotor 8, der über die Zahnräder 7, 9 die Verstellwelle 6 des Getriebes 5, also z.B. bei einem Planetengetriebe mit angetriebenem Zentralrad und Abtrieb über das Hohlrad den Planetenträger, antreibt.

Als vorteilhaftes verstellbares Differentialgetriebe eignet sich ein "Harmonic-Drive-Getriebe", bestehend aus einem "Wave-Generator" mit einer elliptischen Stahlscheibe mit zentrischer Nabe und aufgezogenem, elliptisch verformbarem Kugellager, einem "Flexspline", gebildet aus einer zylindrischen, verformbaren Stahlbüchse mit einer Außenverzahnung und dem "Circular-Spline", einem zylindrischen Ring mit Innenverzahnung. Dabei verformt der elliptische Wave-Generator als mit der Verstellwelle 6 angetriebenes Teil über das Kugellager den Flexpline, der sich in den gegenüberliegenden Bereichen der großen Ellipsenachse mit dem innenverzahnten, fixierten Circular Spline im Eingriff befindet.

Zur Geschwindigkeitsänderung des Antriebsrades 5.2 auf der Abtriebseite des "Harmonic-Drive-Getriebes", und somit der Farbauftragwalze 1, wird die Drehzahl des Wave-Generators mit dem regelbaren Hilfsmotor 8 über die Verstellwelle 6 erhöht oder vorzugsweise verringert. Es verlagert sich die große Ellipsenachse und damit der Zahneingriffsbereich. Da der Flexspline zwei Zähne weniger als der Circular Spline besitzt, vollzieht sich nach einer halben Umdrehung des Wave-Generators eine Relativbewegung zwischen Flexspline und Circular Spline um die Größe eines Zahnes, und nach einer ganzen Umdrehung um die Größe zweier Zähne.

Bei fixiertem Circular Spline dreht sich der Flexspline als Antriebselement entgegengesetzt zum Antrieb.

Das in den Fig. 4 bis 6 schematisch dargestellte Ausführungsbeispiel zeigt ausschnittsweise ein Druckwerk, entsprechend der Beschreibung nach den Figuren 1 bis 3, bei welchem die Farbauftragwalze 1 ebenfalls zur Einhaltung einer vorgegebenen Anpreßkraft an den Formzylinder 2 an- und abgestellt werden kann, jedoch mit einem direkten, elektrisch regelbaren Drehantrieb für die Farbauftragwalze 1. Dabei ist ein Hilfsantriebsmotor 15 in der Seitenwand 11 des Druckwerkes befestigt und koaxial mit der Drehachse der Farbauftragwalze 1 drehfest verbunden (Fig. 6). Je nach Baugröße kann zwischen dem Hilfsantriebsmotor 15 und dem Wellenzapfen der Farbauftragwalze 1 ein Übersetzungsgetriebe (nicht dargestellt) zwischengeschaltet werden. Dieser regelbare Direktantrieb ist absolut unabhängig vom Hauptantrieb des Druckwerkes. Die Regelung der Farbauftragwalze 1 erfolgt wie beschrieben zu Fig. 2.

Ebenso erfolgt der in Fig. 5 dargestellte Datenfluß wie zu Fig. 2 beschrieben.

## Patentansprüche

1. Verfahren zur Steuerung des Ablaufs einer angetriebenen Farbauftragwalze (1) in Bezug auf einen angetriebenen Formzylinder (2), wobei die Walze eine elastische, im Anstellbereich zum Formzylinder mit einem Wirkradius und einer Anpresskraft ablaufende Oberfläche aufweist, die Drehzahl der Walze (1) und des Formzylinders (2) erfasst werden und eine erforderliche Änderung der Drehzahl der Walze ermittelt und daraufhin die Drehzahl der Walze verstellt wird, **dadurch gekennzeichnet, dass**
a) eine nachgiebige Anpresseinrichtung (23 die Walze (1) gegen motorisch verstellbare, in eine Verstellposition bringbare Verstellanschläge (22) zur Begrenzung der Anstellbewegung drückt,
b) ein Istwert der Anpresskraft der Walze (1) gegen den Formzylinder (2) gemessen und einem Rechner (19) zugeführt wird, der
c) diesen Istwert mit einem Sollwert für die Anpresskraft vergleicht, die erforderliche Änderung der Anpresskraft ermittelt und eine Verstellung der Verstellanschläge (22) steuert,
d) der Rechner mit der Verstellposition der Verstellanschläge den Wirkradius der Walze und aus dem Wirkradius der Walze sowie der Drehzahl der Walze deren Umfangsgeschwindigkeit ermittelt und daraus ein Korrektursignal zur Erhaltung des Soll-Wertes der Umfangsgeschwindigkeit erzeugt und
e) dieses Korrektursignal an eine Stellanordnung zur Regelung der Drehzahl der Walze in bezug auf die Drehzahl des Formzylinders übermittelt wird.

2. Verfahren nach Anspruch 1, dadurch gekennzeichnet, daß die Drehzahl der Farbauftragwalze zusätzlich als Funktion der Shorehärte des Belags der Farbauftragwalze verstellt wird.

3. Druckwerk für eine Offsetrotationsdruckmaschine zur Durchführung des Verfahrens nach Anspruch 1,
mit mindestens einer eine elastische Oberfläche aufweisenden Farbauftragwalze (1),
einem zur Aufnahme mindestens einer Druckform ausgebildeten Formzylinder (2),
einer Antriebsanordnung (8; 15) für die Walze und den Formzylinder,
einer beweglichen Lagerung für die Walze zum Anstellen derselben gegen den Formzylinder,
einer Anordnung (16; 17; 18) zur Erfassung der Drehzahl der Walze und des Formzylinders,
einer mit der Anordnung zur Erfassung der Drehzahl verbundenen Einrichtung zur Erzeugung eines Korrektursignals für die Drehzahl der Walze, und
einer vom Korrektursignal gesteuerten Stellanordnung (8; 15) zur Veränderung der Drehzahl der Walze, **gekennzeichnet durch**
a) eine nachgiebige Anpresseinrichtung (23), die die Walze (1) gegen motorisch verstellbare, in eine Verstellposition bringbare Verstellanschläge (22) zur Begrenzung der Anstellbewegung der Walze drückt,
b) einer Anpressdruckmessvorrichtung (20), mit der ein Ist-Wert der Anpresskraft der Walze gegen den Formzylinder gemessen wird,
c) einen Rechner (19), der mit der Anpressdruckmessvorrichtung (20) und den Mitteln (20, 30) zur Verstellung der Verstellanschläge verbunden ist, wobei
d) der Rechner so ausgelegt ist, dass
- der Ist-Wert der Anpresskraft mit einem Soll-Wert für die Anpresskraft verglichen, eine erforderliche Änderung der Anpresskraft ermittelt und daraus ein Stellsignal zur Steuerung der Verstellposition der Verstellanschläge (22) gebildet wird und
- aus der Verstellposition der Verstellanschläge der Wirkradius der Walze und aus dem Wirkradius sowie aus der Drehzahl der Walze deren Umfangsgeschwindigkeit ermittelt und daraus das Korrektursignal für die Drehzahl der Walze bestimmt wird, und
e) die Stellanordnung (8; 15,19, 44) zur Veränderung der Drehzahl der Walze, die mit dem Rechner (19) zur Regelung der Drehzahl der Walze (1) in bezug auf die Drehzahl des Formzylinders (2) verbunden ist.

4. Druckwerk nach Anspruch 3, dadurch gekennzeichnet, daß als Antrieb der Farbauftragwalze (1) ein vom Antrieb des Formzylinders (2) unabhängiger gesonderter Motor (15) mit vom Rechner (19) gesteuerter, regelbarer Drehzahl vorgesehen ist.

5. Druckwerk nach Anspruch 3, bei welchen der Formzylinder (2) und die Farbauftragwalze (1) von einem gemeinsamen Antrieb angetrieben werden, dadurch gekennzeichnet, daß im Antriebsstrang zur Farbauftragwalze (1) ein vom Rechner (19) gesteueres Regelgetriebe (5) liegt.

6. Druckwerk nach Anspruch 5, dadurch gekennzeichnet, daß das Regelgetriebe (5) ein Differentialgetriebe ist.

7. Druckwerk nach Anspruch 6, dadurch gekennzeichnet, daß das Differentialgetriebe (5) ein Planetengetriebe ist.

8. Druckwerk nach Anspruch 7, dadurch gekennzeichnet, daß das Differentialgetriehe (5) ein Innenzahnradgetriebe ist.

9. Druckwerk nach Anspruch 8, dadurch gekennzeichnet, daß das Innenzahnradgetriebe (5) ein "Harmonic-Drive-Getriebe" ist.

10. Druckwerk nach einem der Ansprüche 6 bis 9, dadurch gekennzeichnet, daß die Korrekturwelle (6) des Differentialgetriebes (5) von einem Hilfsmotor (8) angetrieben ist, dessen Drehzahl vom Rechner (19) gesteuert ist.

11. Druckwerk nach einem der Ansprüche 3 bis 10,
**dadurch gekennzeichnet,** daß zu beiden Seiten der Walze (1) relativ zum Druckwerkgestell ortsfest gelagerte Schwenkhebel (12) die Walze (1) tragen und
die Anpreßdruckmeßanordnung (20) im Bereich der Schwenkhebel (12) vorgesehen ist.

12. Druckwerk nach Anspruch 11, dadurch gekennzeichnet, daß die Meßanordnung elektromechanische Kraftmeßdosen (20) im Gestell aufweist, welche den Lagerdruck der Schwenkhebel (12) in deren gestellfester Lagerung messen.

13. Druckwerk nach Anspruch 11, dadurch gekennzeichnet, daß die Meßanordnung elektromechanische Kraftmeßdosen (20) in den Schwenkhebeln (12) aufweist, welche den Lagerdruck der Farbauftragwalzenachse messen.

14. Druckwerk nach einem der Ansprüche 3 bis 11, dadurch gekennzeichnet, daß in den motorisch verstellbaren Verstellanschlägen (22) eine integrierte Einrichtung zur Kraftmessung angeordnet ist.

15. Druckwerk nach einem der Ansprüche 3 bis 14, dadurch gekennzeichnet, daß der Rechner (19) mit Kommunikationsschnittstellen versehen ist zur Aufnahme von Bediener-Soll-Werten von einem Zentralrechner (36), und/oder einem Leitstand (35) und/oder einem Servicegerät (37).

16. Druckwerk nach Anspruch 15, dadurch gekennzeichnet, daß die vom Rechner (19) umgerechneten Bediener-Soll-Werte als Stellsignal dem Verstellanschlag (22) und/oder einem Regelkreis (44) zur Weiterleitung an die Stellanordnung für die Drehzahl der Walze (1) zugeführt werden.

17. Druckwerk nach einem der Ansprüche 15 oder 16, dadurch gekennzeichnet, daS der Walze (1), dem Formzylinder (2) und dem Antrieb für die Farbauftragwalze je ein Tachometer (16, 17, 18) zugeordnet ist.

18. Druckwerk nach Anspruch 17, dadurch gekennzeichnet, daß die Tachometer (16, 17, 18) über Verbindungsleitungen (21, 27, 28) mit dem Rechner (19) verbunden sind.

## Claims

1. A method for controlling the operation of a driven inking roller (1) in relation to a driven forme cylinder (2), wherein the roller has an elastic surface operating in the positioning region against the forme cylinder with an effective radius and a contact force, the rotational speed of the roller (1) and of the forme cylinder (2) are detected and a required change of the rotational speed of the roller is ascertained and the rotational speed of the roller thereupon adjusted, characterised in that
a) a resilient contact pressure means (23) presses the roller (1) against adjusting stops (22) which are adjustable by motor and movable into an adjusting position to limit the positioning movement,
b) an actual value of the contact force of the roller (1) against the forme cylinder (2) is measured and supplied to a computer (19) which
c) compares this actual value with a desired value for the contact force, ascertains the required change of the contact force and controls adjustment of the adjusting stops (22),
d) the computer ascertains with the adjusting position of the adjusting stops the effective radius of the roller and from the effective radius of the roller and the rotational speed of the roller ascertains the circumferential speed thereof, and from this produces a correction signal to obtain the desired value of the circumferential speed, and
e) this correction signal is passed to an actuating arrangement to regulate the rotational speed of the roller in relation to the rotational speed of the forme cylinder.

2. A method according to claim 1, characterised in that the rotational speed of the inking roller is additionally adjusted as a function of the Shore hardness of the coating of the inking roller.

3. A printing unit for an offset rotary printing machine for implementing the method according to claim 1, comprising
at least one inking roller (1) having an elastic surface,
a forme cylinder (2) designed to hold at least one printing forme,
a drive arrangement (8, 15) for the roller and the forme cylinder,
a movable mounting for the roller for positioning the same against the forme cylinder,
an arrangement (16; 17; 18) for detecting the rotational speed of the roller and the forme cylinder,
a means connected to the arrangement for detecting the rotational speed for producing a correction signal for the rotational speed of the roller, and
an actuating arrangement (8; 15) controlled by the correction signal for changing the rotational speed of the roller, characterised by
a) a resilient contact pressure means (23) which presses the roller (1) against adjusting stops (22) which are adjustable by motor and movable into an adjusting position to limit the positioning movement of the roller,
b) a contact pressure measuring device (20) with which an actual value of the contact force of the roller against the forme cylinder is measured,
c) a computer (19) which is connected to the contact pressure measuring device (20) and the means (20, 30) for adjusting the adjusting stops, wherein
d) the computer is designed so that
- the actual value of the contact force is compared with a desired value for the contact force, a required change of the contact force is ascertained and from this an actuating signal to control the adjusting position of the adjusting stops (22) is formed, and
- from the adjusting position of the adjusting stops the effective radius of the roller and from the effective radius and the rotational speed of the roller the circumferential speed thereof is ascertained and from this the correction signal for the rotational speed of the roller is determined, and
e) the actuating arrangement (8; 15, 19, 44) for changing the rotational speed of the roller, which is connected to the computer (19) to regulate the rotational speed of the roller (1) in relation to the rotational speed of the forme cylinder (2).

4. A printing unit according to claim 3, characterised in that a separate motor (15), independent of the drive of the forme cylinder (2), with an adjustable rotational speed controlled by the computer (19) is provided as the drive of the inking roller (1).

5. A printing unit according to claim 3, in which the forme cylinder (2) and the inking roller (1) are driven by a common drive, characterised in that a variable speed gear (5) controlled by the computer (19) is located in the drive train to the inking roller (1).

6. A printing unit according to claim 5, characterised in that the variable speed gear (5) is a differential gear.

7. A printing unit according to claim 6, characterised in that the differential gear (5) is a planetary gear.

8. A printing unit according to claim 7, characterised in that the differential gear (5) is an internal gear.

9. A printing unit according to claim 8, characterised in that the internal gear (5) is a "harmonic-drive gear".

10. A printing unit according to one of claims 6 to 9, characterised in that the correcting shaft (6) of the differential gear (5) is driven by an auxiliary motor (8) whose rotational speed is controlled by the computer (19).

11. A printing unit according to one of claims 3 to 10, characterised in that pivoting levers (12) mounted on either side of the roller (1) so as to be fixed relative to the printing unit frame carry the roller (1), and the contact pressure measuring arrangement (20) is provided in the region of the pivoting levers (12).

12. A printing unit according to claim 11, characterised in that the measuring arrangement has electro-mechanical load cells (20) in the frame which measure the bearing pressure of the pivoting levers (12) in their mounting fixed to the frame.

13. A printing unit according to claim 11, characterised in that the measuring arrangement has electro-mechanical load cells (20) in the pivoting levers (12) which measure the bearing pressure of the inking roller axle.

14. A printing unit according to one of claims 3 to 11, characterised in that an integral means for force measurement is located in the adjusting stops (22) which are adjustable by motor.

15. A printing unit according to one of claims 3 to 14, characterised in that the computer (19) is provided with communication interfaces to receive operator desired values from a central computer (36) and/or a console (35) and/or a service unit (37).

16. A printing unit according to claim 15, characterised in that the operator desired values converted by the computer (19) are supplied as an actuating signal to the adjusting stop (22) and/or a regulating circuit (44) for passing on to the actuating arrangement for the rotational speed of the roller (1).

17. A printing unit according to one of claims 15 or 16, characterised in that respective tachometers (16, 17, 18) are associated with the roller (1), the forme cylinder (2) and the drive for the inking roller.

18. A printing unit according to claim 17, characterised in that the tachometers (16, 17, 18) are connected via connecting leads (21, 27, 28) to the computer (19).

## Revendications

1. Procédé de commande de la marche d'un rouleau (1) encreur entrainé par rapport à un cylindre (2) gravé entrainé, le rouleau ayant une surface élastique appliquant une force de pression et ayant un rayon d'action dans la région d'attaque du cylindre gravé, les vitesses de rotation du rouleau (1) et du cylindre (2) gravé étant relevées et une modification nécessaire de la vitesse de rotation du rouleau étant déterminée et à partir de là la vitesse de rotation du rouleau étant réglée, **caractérisé en ce que**
a) un dispositif (23) souple d'application de pression pousse le rouleau (1) sur des butées (22) de réglage, pouvant être réglées par un moteur, pouvant être amenées dans une position de réglage et destinées à limiter le déplacement d'attaque,
b) une valeur effective de la force d'application d'une pression du rouleau (1) sur le cylindre (2) gravé est mesurée et est envoyée à un ordinateur (19), qui
c) compare cette valeur effective à une valeur de consigne pour la force d'application d'une pression, détermine la modification nécessaire de la force d'application d'une pression et commande un réglage de la butée (22) de réglage,
d) l'ordinateur détermine par la position de réglage des butées de réglage le rayon d'action du rouleau et, à partir du rayon d'action du rouleau ainsi que de la vitesse de rotation du rouleau, détermine la vitesse périphérique de celui-ci et produit à partir de là un signal de correction pour maintenir la valeur de consigne de la vitesse périphérique et
e) ce signal de correction est transmis à un dispositif de réglage destiné à réguler la vitesse de rotation du rouleau par rapport à la vitesse de rotation du cylindre gravé.

2. Procédé suivant la revendication 1, caractérisé en ce que la vitesse de rotation du rouleau encreur est réglée en outre en fonction de la dureté shore de la garniture du rouleau encreur.

3. Elément d'impression pour une machine offset rotative pour la mise en oeuvre du procédé suivant la revendication 1,
comportant au moins un rouleau (1) encreur ayant une surface élastique, un cylindre (2) gravé formé pour recevoir au moins une forme d'impression, un dispositif (8 ; 15) d'entraînement pour le rouleau et le cylindre gravé, un logement mobile pour le rouleau pour attaquer celui-ci sur le cylindre gravé,
un dispositif (16 ; 17 ; 18) destiné à relever la vitesse de rotation du rouleau et du cylindre gravé,
un dispositif relié aux dispositifs de relèvement de la vitesse de rotation destiné à produire un signal de correction pour la vitesse de rotation du rouleau, et
un dispositif (8 ; 15) de réglage commandé par le signal de correction destiné à modifier la vitesse de rotation du rouleau, **caractérisé par**
a) un dispositif (23) d'application de pression souple, qui pousse le rouleau (1) sur des butées (22) de réglage pouvant être amenées en une position de réglage, pouvant être réglées par moteur et destinées à limiter le déplacement d'attaque,
b) un dispositif (20) de mesure de pression d'impression, par lequel est mesurée une valeur effective de la force de pression du rouleau sur le cylindre gravé,
c) un ordinateur (19), qui est relié au dispositif (20) de mesure de pression d'impression et aux moyens (20, 30) de réglage des butées de réglage, dans lequel
d) l'ordinateur est formé de sorte que
- la valeur effective de la force de pression est comparée à une valeur de consigne pour la force de pression, il est déterminé une modification nécessaire de la force de pression et à partir de là, un signal de réglage pour commander la position de réglage des butées (22) de réglage est formé et
- à partir de la position de réglage des butées de réglage, il est déterminé le rayon d'action du rouleau et à partir du rayon d'action ainsi que de la vitesse de rotation du rouleau il est déterminé la vitesse périphérique du rouleau et à partir de là le signal de correction pour la vitesse de rotation du rouleau est déterminé, et
e) le dispositif (8 ; 15, 19, 44) de réglage destiné à modifier la vitesse de rotation du rouleau, est relié à l'ordinateur (19) destiné à réguler la vitesse de rotation du rouleau (1) par rapport à la vitesse de rotation du cylindre (2) gravé.

4. Elément d'impression suivant la revendication 3, caractérisé en ce qu'il est prévu en tant que dispositif d'entraînement du rouleau (1) encreur un moteur (15) distinct indépendant du dispositif d'entraînement du cylindre (2) gravé et ayant une vitesse de rotation pouvant être régulée et commandée par l'ordinateur (19).

5. Elément d'impression suivant la revendication 3, dans lequel le cylindre (2) gravé et le rouleau (1) encreur, qui sont entraînés par un dispositif d'entraînement commun, caractérisé en ce qu'un engrenage (5) de réglage commandé par l'ordinateur (19) se trouve dans la chaîne de transmission du rouleau (1) encreur.

6. Elément d'impression suivant la revendication 5, caractérisé en ce que l'engrenage (5) de réglage est un engrenage différentiel.

7. Elément d'impression suivant la revendication 6, caractérisé en ce que l'engrenage (5) différentiel est un engrenage planétaire.

8. Elément d'impression suivant la revendication 7, caractérisé en ce que l'engrenage (5) différentiel est un engrenage à roues dentées intérieures.

9. Elément d'impression suivant la revendication 8, caractérisé en ce que l'engrenage (5) à roues dentées intérieures est un engrenage "harmonic-drive".

10. Elément d'impression suivant l'une des revendications 6 à 9, caractérisé en ce que l'arbre (6) de correction de l'engrenage (5) différentiel est entraîné par un moteur (8) auxiliaire, dont la vitesse de rotation est commandée par l'ordinateur (19).

11. Elément d'impression suivant l'une des revendications 3 à 10,
**caractérisé en ce que** des leviers pivotants (12), montés fixe des deux côtés du rouleau (1) par rapport au châssis de l'élément d'impression, portent le rouleau (1) et
le dispositif (20) de mesure de pression d'impression est disposé dans la région des leviers (12) pivotants.

12. Elément d'impression suivant la revendication 11, caractérisé en ce que le dispositif de mesure comporte dans le châssis des boîtes de mesure de force électromécanique (20), qui mesurent la charge de pression des leviers (12) pivotants dans leur position fixe par rapport au châssis.

13. Elément d'impression suivant la revendication 11, caractérisé en ce que le dispositif de mesure comporte dans les leviers (12) pivotants des boîtes (20) de mesure de force électromécaniques, qui mesurent la charge spécifique de l'axe du rouleau encreur.

14. Elément d'impression suivant l'une des revendications 3 à 11, caractérisé en ce qu'un dispositif intégré dans les butées (22) de réglage pouvant être réglées par un moteur est prévu pour la mesure de la force.

15. Elément d'impression suivant l'une des revendications 3 à 14, caractérisé en ce que l'ordinateur (19) est muni d'une interface de communication pour la réception des valeurs de consigne d'utilisateur d'un calculateur (36) central, et/ou d'un poste (15) de commande et/ou d'un appareil (37) de maintenance.

16. Elément d'impression suivant la revendication 15, caractérisé en ce que la valeur de consigne d'utilisateur calculée par le calculateur (19) est envoyé en tant que signal de réglage à la butée (22) de réglage et/ou à un circuit (44) de régulation pour la transmission ultérieure au dispositif de réglage pour la vitesse de rotation du rouleau (1).

17. Elément d'impression suivant l'une des revendications 15 ou 16, caractérisé en ce que le rouleau (1), le cylindre (2) gravé et le dispositif d'entraînement du rouleau encreur sont chacun associés à un tachymètre (16, 17, 18).

18. Elément d'impression suivant la revendication 17, caractérisé en ce que les tachymètres (16, 17, 18) sont reliés à l'ordinateur (19) par l'intermédiaire de lignes (21, 27, 28) de liaison.
